# EUROPÄISCHE PATENTSCHRIFT

(11) **EP 0 557 973 B1**
(45) Veröffentlichungstag und Bekanntmachung des Hinweises auf die Patenterteilung: **02.01.1997**
(21) Anmeldenummer: 93102885.6
(22) Anmeldetag: 24.02.1993
(51) Int. Cl.: E04D 1/04

(54) **Längsverschiebbarer Falzziegel**
Longitudinally adjustable roof tile
Tuile ajustable longitudinalement

(30) Priorität: 20.10.1992 DE 9214159 U; 24.02.1992 DE 9202377 U
(43) Veröffentlichungstag der Anmeldung: 01.09.1993
(73) Patentinhaber: Ludowici, Michael Christian, D-85540 Haar (DE)
(72) Erfinder: Ludowici, Michael Christian, D-85540 Haar (DE)
(74) Vertreter: Grünecker, Kinkeldey, Stockmair & Schwanhäusser Anwaltssozietät

(56) Entgegenhaltungen:
- EP-A- 0 432 784
- CH-A- 277 555
- DE-A- 3 708 281
- DE-B- 1 086 421
- DE-C- 9 741
- DE-U- 9 005 384

## Beschreibung

Die Erfindung betrifft einen längsverschiebbaren Falzziegel mit einer über seine Länge im wesentlichen gleichbleibenden, oberseitigen Profilierung sowie mit einer sich über die gesamte Breite des Ziegels erstreckenden Kopfrandrippe und einem Seiten-, Deck- und Fußfalzteil, wobei letzteres eine äußere Fußfalzrippe aufweist und im Bereich von Mulden jeweils an der Rückseite U-förmige Rippen mit schrägen Seitenwänden an den beiden U-Schenkeln besitzt, die zusammen mit der Fußfalzrippe einen Koffer bilden und der fußseitige Putzgrat im Bereich des Seiten- und Deckfalzteiles und des erhöhten Mittelfeldes im wesentlichen in einer Höhe eben verläuft, wobei bei Eindeckung des Ziegels eine vertikale Seitentrennfuge entsteht.

Aus dem DE-U-90 05 384 ist ein Falzziegel der eben genannten Art bekannt. Der Putzgrat verläuft im Fußbereich eben und horizontal vom Seitenfalzrand bis zum Deckfalzrand des Ziegels. Die Mulden enden ebenso wie das erhöhte Mittelfeldteil, der Seiten- und Deckfalzteil in einer relativ hohen, steil aufragenden Fußstufe.

Beim Pressen dieses vorbekannten Ziegels können sich infolge dieses Putzgratverlaufes und der eben erwähnten Ausbildung der Fußstufe Grenzschichten - in der Fachsprache "Ingenpaß'sche Tonsuren" genannt - im Materialfluß bilden, die später unter Einwirkung der Witterung, insbesondere des Frostes, zum Abplatzen der Grenzschicht führen.

Dies gilt insbesondere bei gering geneigten Dächern weil dort der Scherben infolge der geringen Dachneigung einen höheren Feuchtigkeitsgehalt aufweist, als dies bei steileren Dächern der Fall ist.

Außerdem entstehen durch die Grenzschichtbildung Wasserlunker, Quetschfalten und Luftblasen, die zu Transport- und Frostschäden führen können.

Der vorbekannte Ziegel verfügt über eine offene Seitenverfalzung, die bei der Eindeckung eine vertikale Seitentrennfuge bildet. Im Bereich des Ziegelfußes setzt sich diese Fuge als Spalt fort, der dem Wind frei ausgesetzt ist. Die Dichtigkeit des so eingedeckten Daches, insbesondere des bei Eindeckung sich ergebenden Vierziegelecks, läßt zu wünschen übrig.

Der Erfindung liegt die Aufgabe zugrunde, einen Muldenfalzziegel der eingangs genannten Art zu schaffen, der zugleich drei Zielen gerecht wird, nämlich die Frostsicherheit des Scherben im Fußbereich gewährleistet, Transportschäden vermeidet und die Dichtigkeit der Eindeckung trotz der Längsverschieblichkeit des Ziegels verbessert.

Diese Aufgabe wird erfindungsgemäß dadurch gelöst, daß der Koffer an der Unterseite eben ist und an ihm die äußere Fußfalzrippe anschließt und an der Stirnseite des Koffers der Putzgrat - dem Querschnitt des Koffers folgend - U-förmig nach unten bis zum Ziegelrand gezogen ist, wobei zur Verbesserung des Materialflusses bei der Pressung und zur Minimierung der Scherbenstärke die Oberfläche jeder Mulde mit einer flachgekrümmten Zunge bis zum Putzgrat reicht.

Bei der Erfindung ist der fußseitige Putzgrat mäanderartig geformt. Im Bereich des Seiten- und Deckfalzteiles sowie des erhöhten Mittelfeldes verläuft der Putzgrat ungefähr in einer Höhe.Im Bereich der Mulden ist er U-förmig nach unten abgesenkt, wobei die Mulden mit einer flachen Krümmung bis zum abgesenkten Putzgrat herabgezogen sind und zwar in Form einer Zunge. Die flachgekrümmte Zunge erstreckt sich jeweils über einen an der Unterseite angeordneten Koffer, der seinerseits mit seinen Seitenwänden und mit seiner Unterseite eben bis zum Fußrand des Ziegels durchgezogen ist.

Die Krümmung der Mulden sowie die eben geschilderte Gestaltung des Koffers erlauben einen verbesserten Materialfluß, der die Bildung von Grenzschichten verhindert. Das Material kann beim Pressen mit über den Querschnitt relativ gleichbleibender Fließgeschwindigkeit zu der Putzgratöffnung gelangen. Die Zunge ist aufgrund ihrer flachen Krümmung weit nach unten bis zum Putzgrat gezogen, so daß beim Pressen innerhalb des Materials unterschiedliche Fließgeschwindigkeiten vermieden werden und sich ein im wesentlicher homogener Tonfluß ergibt.

Die gleichermaßen beim Stand der Technik an der Ziegelrückseite festgestellten Lunker, Luft- und Wassereinschlüsse, sowie Texturen treten nicht mehr auf, da der Tonfluß homogen ist. Hierzu trägt auch die Ausgestaltung der Koffer bei. Die Kofferwände erstrecken sich bis zum Ziegelfuß und bilden somit beim Pressen durchgängige Strömungskanäle für das Tonmaterial.

Die geneigten, ebenen Seitenwände der Koffer legen sich bei der Eindeckung in die Mulden bzw. die Seitenwände der Mulden der Ziegeloberseite an. Sie bilden zusammen mit den Mulden großflächige Dichtflächen, die nach dem "Hut in Hut"-Prinzip V-förmig ineinanderliegen und für hohe Dichtigkeit sorgen.

Die heruntergezogenen Muldenzungen vermeiden die, beim vorbekannten Ziegel kritisierte, hohe Fußstufe. Hierdurch wird beim Pressen nicht nur der Materialfluß optimiert, sondern es ergibt sich bei Verlegung des Ziegels am Dach auch eine strömungsgünstigere Kaskadenform, die das bei horizontaler Anströmung des Daches stets auf der Ziegeloberfläche auftretende Überdruckgebiet verringert. Innerhalb dieses Überdruckgebietes besteht die Gefahr, daß Wasser durch die Seitenverfalzung unter die Dachhaut getrieben wird. Verringert man diesen Überdruck, so wird das Dach dichter.

Um den Materialfluß im Bereich der beiden Koffer noch zu verstärken und die Auspressung der Ziegelrückseite zu verbessern, kann das Fußteil parallel zur äußeren Fußfalzrippe eine ebenso hohe mittlere Fußfalzrippe umfassen, die sich vom deckfalzseitigen Ziegelrand bis zum ersten Koffer sowie zwischen den beiden Koffern erstreckt.

Zwischen den beiden Fußfalzrippen ergibt sich dadurch eine Fußfalznut, die sich aus zwei geschlossenen Kavernen zusammensetzt. Nachdem die beiden Fußfalzrippen gleich hoch sind, bilden sie zusammen mit den Kavernen bei Eindeckung eine ebene Auflage auf dem überdeckten Ziegel. Durch diese Auflage wird die Dichtheit erhöht, die Kavernen dienen als Wirbelkammern.

Um den Materialfluß weiter zu optimieren, kann vorteilhafterweise zwischen den beiden Koffern eine innere Fußfalzrippe vorgesehen werden. Sie dient dazu, den Materialzufluß zu den seitlichen Kofferwänden zu erleichtern. Außerdem erhöht sie die Dichte der Dachhaut im Bereich des Mittelfeldes.

Je nach Gestaltung des Mittelfeldes kann die innere Fußfalzrippe in der gleichen Ebene verlaufen wie die beiden anderen Fußfalzrippen oder gegenüber diesen erhöht sein.

Die zum Mittelfeld hin gerichtete Flanke der inneren Fußfalzrippe kann in vorteilhafter Weise in der gleichen Ebene verlaufen wie die Mittelfeldwände der beiden Koffer. Auch hierdurch verbessert sich der Materialfluß.

Bei einer vorteilhaften Weiterbildung der Erfindung weist jeder Koffer unter Belassung einer Mindestscherbenstärke zur Oberfläche der Mulde einen Hohlraum auf. Er verhindert eine Materialansammlung und versteift den Fußbereich des Ziegels. Der Hohlraum kann parallel zu den Fußfalzrippen einen Steg aufweisen, der beim Pressen des Ziegels die Verfüllung der Unterseite erleichtert.

Von Vorteil ist es, wenn die Neigung der Flanken der Mulden - gemessen an einer normalen Grundfläche derselben - auch im Bereich der gekrümmten Zunge die gleiche ist wie in der Ziegelmitte. Die Luft wird im Fußbereich strömungsgünstig über die Mulden geführt, die Flanken bilden bewußt Abrißkanten, die schräg zum Dach verlaufende Luftwirbel entstehen lassen. Das Übergebiet an der Dachaußenseite wird verkleinert.

Das Gleiche gilt für die vorteilhafte Weiterbildung, bei welcher die Zunge sich in Richtung des Ziegelfußes hin verjüngt und verengt. Auch wird hierdurch der Materialfluß beim Pressen verbessert und die Luftströmung optimiert. Darüber hinaus erfolgt der Wasserabfluß gezielt in das Innere der Mulden des überdeckten Ziegels.

Der gattungsgemäße Falzziegel weist im Fußbereich des Seitenfalzteiles einen Höcker auf, dem eine Wasserweiche als Sammler für die Seitenfalznuten vorgeordnet ist. In günstiger Weise weist das Deckfalzteil bei der Erfindung eine äußere und mittlere Deckfalzrippe auf, die fußseitig von einer Verbindungsrippe verbunden sind, die sich schräg analog zum Verlauf dieser Wasserweiche bis zu einer Flanke erstreckt, die die unterseitige Verbindung des Deckfalzteiles zur Mulde bildet. Die Verbindungsrippe leitet das in der Seitenverfalzung gesammelte Wasser über die Wasserweiche schräg zur Außenseite des Ziegels, wodurch es auf die Mulde des überdeckten Ziegels gelangt. Die Verbindungsrippe dient gleichsam als oberseitiges Wasserführungselement, da sie das gesammelte Wasser zur Seite abdrängt. Der durch den Fußspalt einströmende Wind kann durch diese Verbindungsrippe nicht in die Seitenfalznuten einströmen.

Bei der Gattung verfügt das Seitenfalzteil über eine äußere und eine innere Seitenfalznut sowie einen auf die Seitenfalznut hin gerichteten Zapfen der Kopfrandrippe.

Vorteilhafterweise soll dieser Zapfen in Verlängerung der inneren Seitenfalznut verlaufen. Durch das Versetzen des Zapfens erhöht sich die Dichtigkeit im kritischen Vierziegeleck.

Während beim Stand der Technik die vertikale Seitentrennfuge bis zur Kopfrandrippe durchgeht und sich als nach oben offener Spalt darstellt, endet bei der Erfindung die vertikale Seitentrennfuge vor dem Zapfen. Der Zapfen selbst liegt bei Eindeckung in Verlängerung der inneren Seitenfalznut. Die durch die vertikale Seitentrennfuge nach oben streichende Luft wird einschließlich des eventuell mitgewehten Regens und Schnees vor dem Zapfen abgebremst, wobei der Zapfen selbst eine Barriere gegen das Einwehen in das Vierziegeleck darstellt.

Der Durchgang zum Vierziegeleck wird durch den doppelten Eckausschnitt und eine nachfolgend noch erläuterte W-Verrippung behindert. Der Zapfen bildet gleichsam einen kopfseitigen Abschlußblock der inneren Seitenfalznut und der vertikalen Seitentrennfuge. Er zwingt eindringende Luft vom Vierziegeleck weg in Richtung auf die benachbarte Mulde des eigenen Ziegels, wodurch eventuell bis zur Kopfrandrippe gelangtes Wasser über die Mulde wieder entwässert wird. Das unerwünschte Eindringen von Regen und Schnee in das Vierziegeleck wird entscheidend verringert.

Im Hinblick auf diesen Zapfen ist es von Vorteil, wenn der Ziegel im Kopfdeckfalzeck einen oberen und unteren Eckausschnitt aufweist und in Verlängerung der Kopfrandrippe eine Rippe um die Eckausschnitte bis zum Ziegelrand herumgeführt ist, wobei bei Eindeckung der Zapfen im unteren Eckausschnitt zu liegen kommt.

Die W-Rippe ist der Einfachheit halber genauso hoch ausgebildet wie die äußere Fußfalzrippe. Sie schließt die beiden Eckausschnitte ein und stellt eine Strömungsbarriere zum Schutz des Vierziegelecks dar. Der äußere W-Schenkel endet frei ungefähr rechtwinklig am äußeren Ziegelrand. Bei Eindeckung legt er sich vor den Zapfen des unterdeckenden Nachbarziegels und schützt diesen vor der Einströmung von Luft, Regen und Schnee.

Der gattungsgemäße Ziegel verfügt über einen Eckausschnitt im Fußseitenfalzeck. Bei der Erfindung sind dort dagegen zwei Eckausschnitte vorgesehen. Um die Abdichtung im Vierziegeleck zu verbessern, kann die äußere Fußfalzrippe im Bereich des Fußseitenfalzecks ebenfalls eine W-Rippe aufweisen, die um diese beiden Eckausschnitte herumgeführt ist. Der äußere W-Schenkel verläuft dabei parallel zur Außenseite des seitenfalzseitigen Ziegelrandes und endet dort frei. Bei Eindeckung legt sich diese W-Rippe vor die W-Rippe des überdeckten Nachbarziegels, so daß das Vierziegeleck nunmehr schon dreifach gesichert ist. Der frei endende W-Schenkel verläuft parallel zum seitenfalzseitigen Ziegelrand und verhindert damit nicht nur ein unbeabsichtigtes Abschlagen dieser W-Rippe, sondern bildet auch eine seitliche Barriere gegen das Einströmen.

Um das Vierziegeleck weiter abzudichten, kann im Fußdeckfalzeck der mittleren Fußfalzrippe ein Block vorgelagert werden, der die Verbindung schafft zur unterseitigen, äußeren Flanke der Mulde. Bei Eindeckung des Ziegels legt sich der Block in den oberen Eckausschnitt des Fußseitenfalzecks ein.

Die innere Fußfalzrippe, der Block und die besagte Flanke der Mulde bilden zusammen wiederum eine W-Rippe, die sich bei Eindeckung um die Eckausschnitte des Fußseitenfalzecks des benachbarten, überdeckten Ziegels legen. Damit wird die Wasserweiche dieses Ziegels und der Wasserausfluß aus der Seitenverfalzung gegen Einwehungen abgeschirmt. Das im Seitenfalzteil des überdeckten Nachbarziegels gesammelte Wasser kann unbehindert auf die Ziegeloberseite des fußseitig folgenden Nachbarziegels abfließen, ohne daß die Gefahr besteht, daß dieses Wasser während des Abfließens in die Unterseite der Dachhaut eingetrieben wird. Der Block bildet einen vertikalen und horizontalen Verschluß im Bereich des oberen Eckausschnitts des benachbarten, überdeckten Ziegels. Die nach vorne hin offene Seitentrennfuge wird somit seitlich abgedichtet, um den freien Wasserabfluß aus der Wasserweiche zu gewährleisten

Die mehrfache W-Verfalzung des erfindungsgemäßen Ziegels im Bereich des Vierziegelecks ist so gestaltet, daß die Längsverschieblichkeit des Ziegels nicht leidet, aber die Dichtheit gewährleistet ist.
Der gattungsgemäße Ziegel verfügt im Fußseitenfalzeck über einen Höcker, der den fußseitigen Abschluß der Seitenverfalzung darstellt und gleichzeitig die Wasserweiche für die Entwässerung der Seitenverfalzung bildet.

Bei der Erfindung kann diesem Höcker ein Plateau vorgeordnet sein, das sowohl an den oberen als auch an den unteren Eckausschnitt anschließt und tiefer liegt als der Höcker. Dieses Plateau bildet eine vertikale Dichtstufe zum Abdichten der bei der Eindeckung nach vorne offenen vertikalen Seitentrennfuge.

Zusammen mit einer im Fußdeckfalzeck der mittleren Fußfalzrippe vorgelagerten Stufe, die bei Eindeckung oberhalb des Plateaus angeordnet ist, bildet es zusammen mit der Fußverfalzung eine Treppendichtung im sehr kritischen Fußbereich der eingedeckten Ziegel. Die Treppendichtung stellt zunächst eine Barriere gegen das Einwehen dar. Wird Regen und Wasser eingeweht, so wird es abgebremst, so daß die eingewehten Partikel in die dahinter befindliche Wasserweiche gelangen. Dort regnen sie ab und werden zusammen mit dem in der Seitenverfalzung gesammelten Wasser abgeführt. Das weitere Einwehen in die Seitenverfalzung verhindert die dort angeordnete schräge Verbindungsrippe der beiden Seitenfalzrippen.

Zu diesem Zweck kann zwischen der Stufe und der Seitenverfalzung eine Aushöhlung vorgesehen werden, in die sich bei Eindeckung der Höcker legt.

Um eventuell an der Rückseite entstehendes Kondensat gezielt abzuführen, ist es weiterhin günstig, wenn die Wände der Stufe zum Block hin gerichtet sind und dort enden.

Werden die Ziegel in Reihen verlegt, so kann es Vorteile bringen, wenn die innere Fußfalzrippe höher ist als die mittlere und äußere Fußfalzrippe und bei Eindeckung in eine am erhöhten Ziegelmittelfeld im Kopfbereich des überdeckten Ziegels vorhandene Kopffalznut eingreift. Jetzt kann es günstig sein, wenn der Kopffalznut auf dem erhöhten Mittelfeldteil eine Anschlagnase vorgelagert ist. In gezogenem Zustand legt sich die mittlere Fußfalzrippe an diese Anschlagnase.

Die Kopffalznut erleichtert auch die vertikale Stapelung des erfindungsgemäßen Ziegels im Paket. Bei der Stapelung kann nämlich eine Stapelrippe eingreifen, die in vorteilhafter Weise zwischen den beiden Aufhängenasen angeordnet ist. Sie verhindert das Abrutschen der Ziegel selbst bei Schrägstand eines Ziegelpaketes auf dem Dach.

Um den Spalt der vertikalen Seitentrennfuge noch dichter zu machen, kann die innere Seitenfalzrippe an ihrer äußeren Flanke zur inneren Seitenfalznut mit einem Absatz versehen sein, der bis zum Nutgrund reicht und im Querschnitt nach außen vorragt und bei Eindeckung von einem Gegenabsatz überdeckt wird, der sich am äußeren Ziegelrand des Deckfalzteils befindet.

Der gleiche Vorteil ergibt sich dann, wenn der seitenfalzseitige Ziegelrand unten einen nach außen vorspringenden Absatz aufweist, der bei Eindeckung von einem Gegenabsatz überdeckt wird, der sich an der äußeren Flanke des Deckfalzteiles an der Ziegelrückseite befindet.

Auch hier wird der Spalt zwischen den Ziegeln durch die Vergrößerung der Spaltfläche und die Anbringung der Absätze vergrößert. Die Reibung vermindert die Strömungsgeschwindigkeit und damit das Einwehen.

Nachfolgend werden Ausführungsbeispiele der Erfindung beschrieben. Es zeigen:
- **Fig. 1**: eine Draufsicht auf eine erste Ausführungsform des erfindungsgemäßen Dachziegels,
- **Fig. 2**: die Druntersicht des Ziegels von Fig. 1,
- **Fig. 3**: einen Längsschnitt durch den Ziegel von Fig. 1 gemäß der Schnittlinie III-III von Fig. 1,
- **Fig. 4**: die Stirnansicht des Fußbereichs des Ziegels,
- **Fig. 5**: einen Teilvertikalquerschnitt durch zwei benachbarte, einander überdeckende Ziegel ohne Berücksichtigung der hinter der Bildebene liegenden Ziegelbestandteile,
- **Fig. 6**: eine Teilvertikal-Längsschnitt zweier ineinander gedeckter Ziegel im Bereich der Mittelfeldmulde, wobei Ziegel I im Kopfbereich und Ziegel II durch den Koffer geschnitten ist,
- **Fig. 7**: die Draufsicht zweier ineinander gedeckter Ziegel im Bereich des Fußseitenfalzecks, wobei von Ziegel I das Fußseitenfalzeck und von Ziegel II die Untersicht des Fußdeckfalzecks dargestellt ist,
- **Fig. 8**: einen Teilvertikal-Längsschnitt durch drei ineinander gedeckte Ziegel, wobei Ziegel I im Bereich der rechten Mulde, Ziegel III als Seitenansicht des Fußseitenfalzecks und Ziegel IV im Schnitt des Fußdeckfalzecks dargestellt sind,
- **Fig. 9**: die Eindeckung im Bereich des Vierziegelecks, wobei Ziegel I mit der schematischen Draufsicht des Kopfseitenfalzecks, Ziegel II mit der Draufsicht des Kopfdeckfalzecks (strichpunktiert), Ziegel III mit der Untersicht des Fußseitenfalzecks (durchgezogene Linie) und Ziegel IV mit der Unteransicht des Fußdeckfalzecks (strichpunktiert) zu sehen sind,
- **Fig. 10**: die Draufsicht auf eine zweite Ausführungsform des erfindungsgemäßen Ziegels mit einer Kopffalznut im Bereich des erhöhten Ziegelmittelfeldes,
- **Fig. 11**: einen Teilvertikal-Längsschnitt durch zwei miteinander verlegter Ziegel gemäß Fig. 10, wobei der Schnitt durch das erhöhte Ziegelmittelfeld des überdeckten Ziegels verläuft,
- **Fig. 12**: einen Teilvertikal-Längsschnitt durch zwei übereinander gestapelte Ziegel gemäß Fig. 10,
- **Fig. 13**: eine Draufsicht auf eine weitere Ausführungsform des erfindungsgemäßen Ziegels mit einem ebenen Ziegelmittelfeld.
- **Fig. 14**: die Druntersicht des Ziegels von Figur 13 und
- **Fig. 15**: die Druntersicht einer weiteren Ausführungsform des erfindungsgemäßen Ziegels mit einer geänderten Fußverfalzung.

Der Ziegel 1 verfügt über ein Kopffalzteil 2, Deckfalzteil 3, Fußfalzteil 4, Seitenfalzteil 5 Mittelfeld 6, Kopfseitenfalzeck 28, Kopfdeckfalzeck 29, Fußdeckfalzeck 49 und ein Fußseitenfalzeck 48.

An der Ziegeloberseite besteht die Kopfverfalzung aus einer Kopfrandrippe 211, die sich von einer noch zu erläuternden mittleren Seitenfalzrippe 515 in vorzugsweise gleicher Höhe durch die gesamte Breite des Ziegels bis hin zum Deckfalzteil 3 erstreckt. Dort ist ein oberer und unterer Eckausschnitt 2951, 2952 vorhanden, um den sich die Kopfrandrippe als W-Rippe 2953 in etwa gleicher Höhe fortsetzt. Die W-Schenkel stehen vorzugsweise einander im rechten Winkel gegenüber, wobei der äußerste W-Schenkel rechtwinklig an der äußeren Deckfalzflanke 311 endet.

Im Bereich einer inneren Seitenfalznut 516 ist ein Zapfen 2133 vorhanden, der vorzugsweise gleich hoch ist wie die Kopfrandrippe 211. Zusammen mit einem Abschnitt der Kopfrandrippe ist er in Draufsicht T-förmig gestaltet und erstreckt sich in Verlängerung der besagten inneren Seitenfalznut 516 in Richtung auf die Nut.

Zwischen dem seitenfalzseitigen Ende der Kopfrandrippe 211 und dem Ziegelaußenrand befindet sich noch ein Plateau 2114, das vorzugsweise auf der Höhe einer äußeren Seitenfalzrippe 513 liegt.

Der Seitenfalzteil 5 weist folgende Teile auf:
Seitenrandstreifen 511,
äußere Seitenfalzrippe 513,
äußere Seitenfalznut 514,
mittlere Seitenfalzrippe 515,
mittlere Seitenfalznut 516,
innere Seitenfalzrippe 517.

Die eben erwähnten Teile erstrecken sich jeweils in gleichbleibender Höhe vom Kopfbereich bis nahe zum Fußbereich des Ziegels. Im Fußseitenfalzeck 48 sind zwei Eckausschnitte vorgesehen, nämlich ein oberer 4851 sowie ein unterer 4852. Der obere ist kleiner als der untere.

Seitlich neben dem oberen Eckausschnitt 4851 und oberhalb des unteren Eckausschnittes 4852 befindet sich ein Plateau 5137, das einem Höcker 532 vorgelagert ist und sich tiefer befindet als die Oberseite des Höckers. Der Höcker besitzt eine in Draufsicht keilförmige Gestalt, die sich von der Ziegelaußenseite verbreiternd bis zur inneren Seitenfalzrippe 517 erstreckt und an deren nach außen gerichteter Flanke anliegt. Seine äußere Spitze ist in Draufsicht rechtwinklig und bildet den kopfseitigen Abschluß des oberen Eckausschnitts 4851. Seine kopfseitige Wand verläuft unter 45^{o} zur Ziegelaußenseite und begrenzt eine Wasserweiche 531, die einen Sammelkanal für die beiden Seitenfalznuten 514 und 516 darstellt. Die Wasserweiche verläuft somit gleichfalls unter 45^{o} zum Ziegelaußenrand. Die innere 513 und äußere Seitenfalzrippe 515 sind an ihrem fußseitigen Ende im gleichen Winkel schräg abgeschnitten.

Der Höcker 532 verfügt fußseitig über eine abfallende Verbindungswand zum Plateau 5137, die vom inneren Eck des oberen Eckausschnittes 4851 leicht schräg zur Flanke der inneren Seitenfalzrippe 517 verläuft.

Die innere Seitenfalzrippe 517 besitzt an ihrer äußeren Flanke zur Seitenfalznut einen Absatz 5171, der bis zum Nutgrund reicht und im Querschnitt nach außen vorragt und bei Eindeckung (siehe Fig. 5) von einem Gegenabsatz überdeckt wird, der sich am äußeren Ziegelrand des Deckfalzteils 3 befindet.

Der Seitenfalzteil verfügt über den bereits angesprochenen Seitenrandstreifen 511, der einen nach außen vorspringenden Absatz 512 aufweist, der bei Eindeckung (siehe Fig. 5) von einem Gegenabsatz 3271 überdeckt wird, der sich an der inneren Deckfalzflanke 3132 befindet.

Der Falzziegel 1 ist längsverschiebbar und verfügt deshalb über eine über seine Länge gleichbleibende oberseitige Profilierung. Das Ziegelmittelfeld 6 enthält eine linke Mulde 614, die zwischen dem Seitenfalzteil 5 und einem erhöhten Mittelfeld 612 angeordnet ist. Sie wird seitlich begrenzt von einer äußeren Flanke 518 der inneren Seitenfalzrippe 517 sowie von der linken Flanke 613 des hochgelegten Mittelfeldteiles.

Eine rechte Mittelfeldmulde 616 wird begrenzt von der rechten Flanke 615 des hochgelegten Mittelfeldteils und der inneren Deckfalzflanke 313 des Deckfalzteiles.

Die Neigung der Flanken 518, 613, 615 und 313, gemessen in einer Normalen der Grundfläche der Mulden, ist jeweils gleich, und zwar auch im Fußbereich. Dort sind die Mulden 614 und 616 in einer flach gekrümmten Kurve in Form von Zungen 619 weit nach unten bis zu einem Putzgrat 961 gezogen.

Die Fig. 4 zeigt, daß der Putzgrat 962 im Bereich des Seitenfalzteiles 5, des erhöhten Mittelfeldes 612 sowie des Deckfalzteils 3 in gleicher Höhe und eben verläuft. Der Putzgrat 961 im Bereich der Mulden 614 und 616 dagegen liegt im Vergleich zum Putzgrat 962 tiefer. Er befindet sich am fußseitigen, untersten Ziegelabschluß. Der Putzgrat folgt der Querschnittsform des Ziegels, wodurch sich ein mäanderartiger Verlauf ergibt. Der Putzgrat 961 ist folglich - der Muldenform entsprechend - U-förmig abgesenkt, wobei die U-Schenkel die gleiche Neigung haben wie die eben erwähnten Flanken der Mulden.

Den Fig. 1, 4 und 10 kann auch entnommen werden, daß die Mulden sich in Richtung auf den Ziegelfuß verjüngen und verengen. Dies ist eine Folge der gleichbleibende Neigung der Flanken auch im Bereich des Ziegelfußes und der Zungen 619, wodurch sich in Zusammenhang mit der gekrümmten Absenkung der Zungen die Verengung ergibt.

Nun zur Ziegelrückseite.

Das Kopffalzteil weist an der Unterseite der Mulden jeweils eine Aufhängenase 221 auf, die über eine Stapelrippe 225 miteinander einstückig in Verbindung stehen. Die Stapelrippe liegt vorzugsweise etwas tiefer als die Aufhängenasen. Die Stapelrippe und die Aufhängenasen können auch eine einstückige Rippe bilden.

Das Deckfalzteil 3 umfaßt folgende Elemente:
äußere Deckfalzflanke 3171,
äußere Deckfalzrippe 323,
äußere Deckfalznut 324,
mittlere Deckfalzrippe 325,
mittlere Deckfalznut 326,
Gegenabsatz 3271 an der inneren, unterseitigen
Deckfalzflanke 3132.

Die beiden Deckfalzrippen 323 und 325 erstrecken sich von den kopfseitigen Eckausschnitten 2951 und 2952 bis nahe zum Fußbereich des Ziegels. Dort enden sie schräg in einer unter 45^{o} zur Ziegelaußenseite verlaufenden Verbindungsrippe 3293, die von der Ziegelaußenseite bis zur inneren Deckfalzflanke 3132, beziehungsweise zur Flanke eines Plateaus 4954 reicht. Die mittlere Fußfalzrippe 425 setzt sich entlang des benachbarten Koffers 9 bis zum kopfseitigen Ende des Koffers in Form des Plateaus 4954 in einer Höhe fort. Das Plateau endet kopfseitig mit einer Mittelfeldwand 911 des Koffers. Den deckfalzseitigen Abschluß des Plateaus bildet eine Flanke, die in etwa in Verlängerung der inneren Deckfalzflanke 3132 verläuft und an einem Block 4953 endet, der später noch erläutert wird. Die Verbindungsrippe 3293 besitzt die gleiche Höhe wie die Deckfalzrippen 323 und 325. Ihr fußseitig vorgelagert ist eine Aushöhlung 3292, die bei Eindeckung über dem Höcker 532 der Ziegeloberseite zu liegen kommt (siehe Fig. 7 und 8).

Fußseitig folgt eine Stufe 3291, die einer mittleren Fußfalzrippe 425 vorgelagert ist und die bei Eindeckung oberhalb des Plateaus 5137 angeordnet ist. Zusammen mit der noch zu erläuternden Fußverfalzung bildet die Stufe eine Treppendichtung, die insbesondere in Fig. 8 gut zu sehen ist.

Die der Aushöhlung 3292 zugewandte Verbindungswand der Stufe verläuft schräg von der Ziegelaußenseite zu einem Block 4953, der der mittleren Fußfalzrippe 425 vorgelagert ist und sich in der Ecke zwischen der besagten Fußfalzrippe 425 und der Flanke des Plateaus 4954 befindet.

Wie Fig. 7 zeigt, legt sich bei Eindeckung der Ziegel der Block 4953 in den oberen Eckausschnitt 4851 des Fußseitenfalzecks 48 ein. Der Block ist im vorliegenden Fall genauso hoch wie die mittlere Fußfalzrippe 425 und das Plateau 4954.

Die Fußverfalzung des erfindungsgemäßen Falzziegels von Fig. 2 umfaßt eine äußere Fußfalzrippe 423, eine mittlere Fußfalzrippe 425 sowie eine innere Fußfalzrippe 427. Die beiden erstgenannten sind zusammen mit dem Block 4953 gleich hoch und bilden somit eine ebene Auflagefläche, die lediglich von der äußeren Fußfalznut 424 unterbrochen ist. Die äußere Fußfalzrippe 423 befindet sich direkt am Ziegelrand, während die mittlere Fußfalzrippe mit geringem Abstand dahinter angeordnet ist.

Beide Rippen enden jeweils an Koffern 9, die sich unterhalb der beiden Mulden 614 und 616 befinden. An der Unterseite des Seitenfalzteils 5 im Bereich des Fußseitenfalzecks 48 ist die äußere Fußfalzrippe 423 entlang des Koffers in Form eines Plateaus 4854 ausgebildet und umschließt in Form einer W-Rippe 4853 die beiden Eckausschnitte 4852 und 4851. Der frei endende W-Schenkel verläuft in Richtung des Außenrandes des Ziegels im Seitenfalzteil Deckfalzteils und ragt ebensoweit in Richtung des Ziegelkopfes wie die eben angesprochenen Koffer 9, beziehungsweise jeweils seitlich von den Koffer angeordneten Plateaus 4854 und 4954. Die Plateaus enden jeweils an den Mittelfeldwänden 911 der Koffer, der frei endende W-Schenkel der W-Rippe 4853 endet infolgedessen in der Ebene dieser Mittelfeldwände.

Die beiden Plateaus 4854 und 4954 bilden über die gesamte Länge der Koffer erstreckende Gleitschuhe, die nicht nur die Verschieblichkeit des Ziegels garantieren, sondern auch die Dichtheit im Bereich der Koffer erhöht.

Zwischen der mittleren Fußfalzrippe 425 und der inneren Fußfalzrippe 427 befindet sich die mittlere Fußfalznut 426. Die innere Fußfalzrippe 427 kann ebenso hoch sein wie die übrigen Fußfalzrippen.

Die zum Mittelfeld hin gerichtete Flanke der inneren Fußfalzrippe 427 verläuft im wesentlichen in einer Ebene mit den Mittelfeldwänden 911 der beiden Koffer. An diesen Wänden sind mittig Abstandsnasen 917 angeordnet, die - wie Fig. 6 zeigt - die gleiche Neigung aufweisen wie die Kopfrandrippe 211. Zieht man die Ziegel auf Anschlag, so hebt sich der Fußbereich des überdeckenden Ziegels nicht vom Kopfbereich des überdeckten Ziegels ab.

Die Koffer 9 erstrecken sich in gleichbleibender Höhe vom fußseitigen Ziegelrand bis zum mittelfeldseitigen Ende des Fußfalzteiles 4. Sie besitzen Rechteckform, wobei die längeren Rechteckseiten in Ziegellängsrichtung gerichtet sind. Ausgehend von den Mittelfeldwänden 911 erstrecken sich jeweils eine linke Seitenwand 912 sowie eine rechte Seitenwand 913 bis zum fußseitigen Ziegelrand. Diese Seitenwände sind eben und analog zur oberseitigen Neigung der Mulden 614 und 616 so schräg geneigt, daß sich die Koffer bei Eindeckung flächig an die Mulden anlegen.

Die Kofferoberfläche ist gleichfalls eben, um auch in diesem Bereich eine ebene Auflage am Muldengrund zu erzielen. Jeder Koffer verfügt über einen Hohlraum 915, der durch einen Quersteg 916 geteilt sein kann. Zur Verbesserung des Materialflusses bei der Pressung und zur Minimierung der Scherbenstärke der Oberfläche der Mulde sind die Muldenzungen 619 in einer flachen Krümmung über die Koffer 9 bis zum Putzgrat gezogen. Bedingt durch diese Krümmung und die Festlegung der Mindestscherbenstärkes ist der fußseitige Hohlraum 915 weniger tief als der mittelfeldseitige, wie dies die Fig. 3 und 6 zeigen.

Die Mulden 614 und 616 sind unterseitig durch Längsrippen 621 verstärkt, die die gleiche Höhe aufweisen wie eine am Rand der Seitenverfalzung angeordnete Randrippe. Sie besitzen alle eine gleich große und gleich geneigte Absenkung 627 in Richtung Ziegelfuß.

Die Figur 5 zeigt schematisch den Eingriff des Deckfalzteils 3 eines linksseitigen, erfindungsgemäßen Ziegels in das Seitenfalzteil 5 eines rechtsseitigen, erfindungsgemäßen Ziegels. Die Darstellung dient dazu den gegenseitigen Dichteingriff zwischen dem Absatz 5171 und dem Gegenabsatz 3171 beziehungsweise dem Absatz 512 und dem Gegenabsatz 3271 aufzuzeigen.

Der Absatz 5171 befindet sich an der äußeren Flanke der inneren Seitenfalzrippe 517 und wird bei Eindeckung des Ziegels übergriffen vom Gegenabsatz 3171, der sich an der Außenflanke des Deckfalzteils 3 des benachbarten, erfindungsgemäßen Ziegels befindet.

Die Paarung zwischen Absatz und Gegenabsatz verengt den Spalt, der von der vertikalen Seitentrennfuge 54 gebildet wird und der nach oben offen ist.

Die Figur 5 zeigt aber auch die Spaltverengung der vertikalen Decktrennfuge 55, die nach unten offen ist. Dort wird der Absatz 512 an der Seitenfalzflanke 511 überlagert von dem Gegenabsatz 3271, der an der äußeren Deckfalzflanke 3132 angeordnet ist.

Die Figur 7 zeigt die Überdeckung im Fußbereich des Seitenfalzteiles 5 eines rechtsseitigen, erfindungsgemäßen Ziegels durch den Deckfalzteil 3 eines linksseitigen, erfindungsgemäßen Nachbarziegel. Der Betrachter schaut gleichsam durch die Ziegel hindurch auf den Eingriff der verschiedenen Teile der Verfalzung.

Man erkennt die vertikale Seitentrennfuge 54. Die bereits angesprochene Treppendichtung ergibt sich durch den gegenseitigen Eingriff des Plateaus 5137 und der Stufe 3291. Man erkennt die vorteilhafte Funktion der schräg nach rechts oben verlaufenden Vorderwand des Hökers 532. Hierdurch wird eventuell durch die vertikale Seitentrennfuge 54 eingewehter Regen oder Schnee aus dem Vierziegeleck nach oben gedrückt, worauf die Einwehungen entweder auf die Ziegeloberfläche des rechts benachbarten Ziegels gelangen oder in die dahinter befindliche Seitenverfalzung 5 des rechtsseitigen Ziegels. Im letzten Fall wird der eingewehte Regen und Schnee über die Seitenfalznuten 514 und 516 gesammelt und mit Hilfe der Wasserweiche 531 ausgetragen. Wichtig ist, daß die schräge Vorderwand 5321 des Hökers schräg nach rechts oben verläuft, weil nur so eventuell eingedrungene Einwehungen vom kritischen Vierziegeleck weggedrückt werden können.

Gelangen Einwehungen über den Höker 532 hinweg, so dient auch die Verbindungsrippe 3293 dazu, die Einwehungen nach unten, in die Wasserweiche 531 zu zwingen, worauf sie mit Hilfe derselben seitlich auf die Ziegeloberseite des seitlichen überdeckten Ziegels ausgeführt werden können. Die Figur 7 zeigt gleichermaßen den W-förmigen Verzahnungseingriff des Fußseitenfalzecks 48 des rechtsseitigen Ziegels in die W-förmige Gestalt der mittleren Fußfalzrippe 425, des Blocks 4953 und des Plateaus 4954.

Die Figur 8 erläutert noch einmal die eben angesprochene Treppendichtung im Bereich des Fußseitenfalzecks des Ziegels III beziehungsweise des Fußdeckfalzecks des Ziegels IV.

Die Figur 9 zeigt eine Gesamtschau der im Vierziegeltreffeck vorhandenen Verfalzungsteile der Ziegeln I, II, III und IV. Um den Betrachter nicht allzusehr zu verwirren, wurde darauf verzichtet die Umrisse der Ziegel beziehungsweise deren übrige Bestandteile miteinzuzeichnen.

Es sei jedoch festgehalten, daß die Kopfrandrippe 211 in Verbindung mit dem Zapfen 2133 dem Ziegel I, die Kopfrandrippe 211 in Verbindung mit der W-Rippe 2953 dem Ziegel II, die W-Rippe 4853 sowie das Plateau 4854 dem Ziegel III und das Plateau 4854, der Block 4953 und die mittlere Fußfalzrippe 425 dem Ziegel IV zuzuordnen sind. Die Darstellung läßt die äußerst innige Verzahnung der verschiedenartigen W-Rippen erkennen, die hierdurch erzielte Abdichtung ist optimal.

Die Ausführungsform des erfindungsgemäßen Ziegels gemäß den Figuren 1 und 2 läßt sich sowohl in Reihen als auch im Verbund verlegen. Die Figur 10 zeigt eine Variante dieses Ziegels, der sich allerdings nur noch in Reihen verlegen läßt, weil er im Kopfabschnitt des hochgelegten Mittelfeldes 612 eine Kopffalznut 2111 aufweist, in die bei entsprechender Gestaltung die innere Fußfalzrippe 427 eingreifen kann. Wird der Eingriff gewünscht, so ist die innere Fußfalzrippe 427 gegenüber den beiden anderen Fußfalzrippen 423 und 425 zu erhöhen, so daß sie bei Eindeckung bis zum Grund der Nut 2111 hinabreicht.

Der Kopffalznut 2111 kann eine Anschlagrippe 2113 vorgelagert werden, die die Längsverschieblichkeit des Ziegels begrenzt und eine weitere Sicherung gegen Einwehen bildet.

Der Ziegel von Figur 10 entspricht im übrigen dem Ziegel von Figur 1 ff., so daß es genügt auf die vorstehende Beschreibung zu verweisen.

Die Figur 11 zeigt den Eingriff der erhöhten inneren Fußfalzrippe 427 in die besagte Kopffalznut 2111 bei der Eindeckung.

Die Figur 12 zeigt die Wirkung dieser Nut beim Aufeinanderstapeln der erfindungsgemäßen Ziegel von Figur 10. In diesem Fall kann die Stapelrippe 225 der Aufhängenasen 221 so gestaltet werden, daß sie für den Stapelvorgang in die Kopffalznut 2111 eingreift und somit eine Verriegelung innerhalb des Stapels bewirkt.

Die Figur 13 zeigt eine weitere Ausführungsform der Erfindung, bei der das Ziegelmittelfeld 6 eben ist und keine Mulden 613 und 616 aufweist. Der Ziegel entspricht wiederum im wesentlichen der Ausführungsform der Figuren 1 ff., so daß grundsätzlich auf die vorstehende Beschreibung Bezug genommen und nur noch auf einige weitere Details eingegangen wird.

Der Ziegel verfügt wiederum über eine im wesentlichen über seine Länge gleichbleibende Profilierung. Die Kopfverfalzung enthält nicht nur die bereits mehrfach ansprochene Kopfrandrippe 211 sondern auch eine Anschlagrippe 2113, die nunmehr auf der Höhe des ebenen Mittelfeldes 6 aufgesetzt ist und sich nahezu über die Breite desselben vom Seitenfalzteil 5 bis zum Deckfalzteil 3 erstreckt.

Figur 14 zeigt das dazugehörige Fußfalzteil 4. Auch hier gilt wie bei den anderen abgewandelten Ausführungsformen, daß nur noch auf die geänderten Details eingegangen wird und gleiche Bezugszeichen gleiche Teile betreffen.

Der Fußbereich wird beherrscht von einem einzigen Koffer 9, der sich vom Deckfalzteil 5 bis zum Seitenfalzteil 3 erstreckt. Die äußere Fußfalzrippe 423 ist durch den Koffer 9 in zwei Äste 4231 und 4232 geteilt. Der deckfalzseitige Teil erstreckt sich von der äußeren Deckfalzflanke 311 bis zu der schrägen Seitenwand 912 des Koffers 9. Parallel dahinter liegt die innere Kopffalzrippe 425 und zwar in analoger Kombination mit dem Block 4953 und dem Plateau 4954. Der Koffer enthält einen langgestreckten, quergerichteten rechteckigen Hohlraum 915, in den bei Eindeckung die Kopffalzrippe 2113 eingreift. Die Länge dieses Hohlraums bestimmt die Längsspielraum des Ziegels.

Im Bereich des Seitenfalzteiles 5 ist ein Rest der äußeren Fußfalzrippe 4232 vorhanden und zwar in Form des Plateaus 4854 sowie der W-Rippe 4853.

Die Plateaus 4854 und 4954 flankieren analog zu der Ausführungsform von Figur 1 den Koffer 9 und bilden einen seitlichen Gleitschuh, der kopfseitig mit der Mittelfeldwand 911 des Koffers endet.

Die Figur 15 zeigt die Druntersicht einer weiteren Variante des erfindungsgemäßen Ziegels.

Die Fußverfalzung enthält folgende Elemente:
Äußere Fußfalzrippe 423,
innere Fußfalzrippe 424,
mittlere Fußfalzrippe 425,
mittlere Fußfalznut 426,
innere Fußfalzrippe 427.

Die äußere Fußfalzrippe 423 verbindet im Bereich des Deckfalzteiles 3 mit Hilfe einer W-Rippe 4953 alle drei Fußfalzrippen miteinander. Die W-Rippe umfaßt dabei einen Teil der mittleren Fußfalzrippe 423, einen Block 4953 sowie ein Plateau 4954. All diese Teile sowie alle Fußfalzrippen sind gleich hoch ausgebildet.

Analoges gilt für den Deckfalzteil. Dort steht die äußere Fußfalzrippe 423 über das Plateau 4854 in Verbindung mit den übrigen Fußfalzrippen und der W-Rippe 4853.

Die mittlere und innere Fußfalzrippe 425, 427 sind an der Unterseite des Ziegelmittelfeldes 612 ausgeklinkt, beziehungsweise laufen mit verringerter Höhe über dasselbe hinweg.

## Patentansprüche

1. Längsverschiebbarer Falzziegel (1) mit einer über seine Länge im wesentlichen gleichbleibenden oberseitigen Profilierung sowie mit einer sich über die gesamte Breite des Ziegels erstreckenden Kopfrandrippe (211) und einem Seiten-, Deck- und Fußfalzteil (5, 3, 4), wobei letzteres eine äußere Fußfalzrippe (423) aufweist und im Bereich von Mulden (614, 616) an der Rückseite U-förmige Rippen mit schrägen Seitenwänden an den beiden U-Schenkeln besitzt, die zusammen mit der Fußfalzrippe (423) einer Koffer (9) bilden und der fußseitige Putzgrat (962) im Bereich des Seiten- und Deckfalzteiles und des erhöhten Mittelfeldes (612) im wesentlichen in einer Höhe eben verläuft, wobei bei Eindeckung des Ziegels eine vertikale Seiteptrennfuge entsteht, **dadurch gekennzeichnet,** daß der Koffer (9) an der Unterseite dem ist und an ihm die äußere Fußfalzrippe (423) anschließt und an der Stirnseite (914) des Koffers (9) der Putzgrat (961) - dem Querschnitt des Koffers (9) folgend - U-förmig nach unten bis zum Ziegelrand gezogen ist, wobei zur Verbesserung des Materialflusses bei der Pressung und zur Minimierung der Scherbenstärke die Oberfläche jeder Mulde (614, 616) mit einer flach gekrümmten Zunge (619) bis zum Putzgrat (961) reicht.

2. Falzziegel nach Anspruch 1, **dadurch gekennzeichnet,** daß die schrägen Seitenwände (912, 913) des Koffers (9) bis zur Stirnseite (914) eben durchgeführt sind und eine derartige, gleiche Neigung aufweisen, daß sie sich bei Eindeckung dicht an die U-förmige Oberflächenform der Mulden (614, 616) des überdeckten Ziegels flächig anlegen.

3. Falzziegel nach Anspruch 2, **dadurch gekennzeichnet,** daß das Fußfalzteil (4) parallel zur äußeren Fußfalzrippe (423) eine ebenso hohe mittlere Fußfalzrippe (425) umfaßt, die sich vom deckfalzseitigen Ziegelrand bis zum ersten Koffer (9) sowie zwischen den beiden Koffern (9) erstreckt.

4. Falzziegel nach wenigstens einem der Ansprüche 1 bis 3, **dadurch gekennzeichnet**, daß zwischen den beiden Koffern (9) eine innere Fußfalzrippe (427) verläuft.

5. Falzziegel nach Anspruch 4, **dadurch gekennzeichnet**, daß die zum Mittelfeld (6) hin gerichtete Flanke der inneren Fußfalzrippe (427) in der gleichen Ebene liegt wie Mittelfeldwände (911) der Koffer (9).

6. Falzziegel nach wenigstens einem der Ansprüche 1 bis 5, **dadurch gekennzeichnet**, daß jeder Koffer (9) unter Belassung einer Mindestscherbenstärke (S) zur Oberfläche der Muldenzunge (961) einen Hohlraum (915) aufweist.

7. Falzziegel nach Anspruch 6, **dadurch gekennzeichnet**, daß der Hohlraum (915) des Koffers (9) parallel zu den Fußfalzrippen (423, 425) einen Steg (916) besitzt, der insbesondere bündig mit der Unterseite des Koffers abschließt.

8. Falzziegel nach wenigstens einem der Ansprüche 1 bis 7, **dadurch gekennzeichnet**, daß der Putzgrat (961) der beiden Mulden (614) im Fußbereich unterhalb des Putzgrates (962) vom Seitenfalzteil (5),Mittelfeld (6) und Deckfalzteil (3) liegt.

9. Falzziegel nach wenigstens einem der Ansprüche 1 bis 8, **dadurch gekennzeichnet**, daß die Neigung der Flanken (518, 613, 615, 313) der Mulden (614, 616) - gemessen in einer Normalen der Grundfläche der Mulden - auch im Bereich der gekrümmten Zunge (619) die gleiche ist wie in der Ziegelmitte.

10. Falzziegel nach wenigstens einem der Ansprüche 1 bis 9, **dadurch gekennzeichnet,** daß die Zunge (619) sich in Richtung des Ziegelfußes hin verjüngt und verengt.

11. Falzziegel nach einem der Ansprüche 1 bis 10, mit einem im Fußbereich des Seitenfalzteils angeordneten Höcker (532), dem eine Wasserweiche (531) als Sammler für Seitenfalznuten vorgeordnet ist, **dadurch gekennzeichnet,** daß das Deckfalzteil (3) eine äußere und eine innere Deckfalzrippe (323, 325) aufweist, die fußseitig von einer Verbindungsrippe (3293) verbunden sind, die sich schräganalog zum Verlauf der Wasserweiche - bis zu einer Innenflanke (3132) erstreckt, die die unterseitige Verbindung des Deckfalzteils (3) zur Mulde (616) bildet.

12. Falzziegel nach einem der Ansprüche 1 bis 11, mit einem eine äußere und eine innere Seitenfalznut (514, 516) aufweisenden Seitenfalzteil (5) sowie einem auf das Seitenfalzteil hin gerichteten Zapfen (2133) der Kopfrandrippe (211), **dadurch gekennzeichnet,** daß der Zapfen (2133) in Verlängerung der inneren Seitenfalznut (516) verläuft.

13. Falzziegel nach Anspruch 12, **dadurch gekennzeichnet,** daß der Ziegel (1) im Kopfdeckfalzeck (26) einen oberen und unteren Eckausschnitt (2951, 2952) aufweist und in Verlängerung der Kopfrandrippe (211) eine W-Rippe (2953) um die Eckausschnitte bis zum Ziegelrand herumgeführt ist, wobei bei Eindeckung der Zapfen (2133) im unteren Eckausschnitt (2952) zu liegen kommt.

14. Falzziegel nach einem der Ansprüche 1 bis 13, mit wenigstens einem Eckausschnitt im Fußseitenfalzeck, **dadurch gekennzeichnet,** daß im Fußseitenfalzeck (4) zwei Eckausschnitte (4851, 4852) vorhanden sind und die äußere Fußfalzrippe (423) eine W-Rippe (4853) aufweist, die um beide Eckausschnitte herumgeführt ist und daß der äußere W-Schenkel der W-Rippe (4853) parallel zur Außenseite des seitenfalzseitigen Ziegelrandes verläuft und dort frei endet.

15. Falzziegel nach einem der Ansprüche 1 bis 14, **dadurch gekennzeichnet,** daß die äußere Fußfalzrippe (423) im Bereich des Fußseitenfalzecks (48) entlang des Koffers (9) in Form eines Plateaus (4854) ausgebildet ist, das sich vornehmlich über die gesamte Länge des Koffers erstreckt und vorzugsweise die gleiche Höhe wie die äußere Fußfalzrippe (423) aufweist.

16. Falzziegel nach einem der Ansprüche 1 bis 15, **dadurch gekennzeichnet,** daß die mittlere Fußfalzrippe (425) im Bereich des Fußdeckfalzecks (49) als Plateau (4954) ausgebildet ist, das sich bis zum kopfseitigen Ende des benachbarten Koffers erstreckt und vorzugsweise die gleiche Höhe wie die äußere Fußfalzrippe (423) aufweist.

17. Falzziegel nach Ansprüche 11 und 16, **dadurch gekennzeichnet,** die Verbindungsrippe (3293) an der äußeren Flanke des Plateaus (4954) endet, die zugleich die Begrenzung für die Aushöhlung (3292) bildet.

18. Falzziegel nach den Ansprüchen 14 und 16 , **dadurch gekennzeichnet,** daß im Fußdeckfalzeck (49) der mittleren Fußfalzrippe (425) ein Block (4953) vorgelagert ist, der die Verbindung schafft zur äußeren Flanke des Plateaus (4954) und der weiterhin sich bei Eindeckung der Ziegel in den oberen Eckausschnitt (4851) des Fußseitenfalzecks einlegt.

19. Falzziegel nach Anspruch 14 mit einem Höcker (532) im Fußseitenfalzeck (48) **dadurch gekennzeichnet,** daß dem Höcker (532) ein Plateau (5137) vorgeordnet ist, daß sowohl an den oberen (4851) als auch an den unteren Eckausschnitten (4852) anschließt und tiefer liegt als der Höcker (532).

20. Falzziegel nach Anspruch 19, **dadurch gekennzeichnet**, daß im Fußdeckfalzeck (49) der mittleren Fußfalzrippe (425) eine Stufe (3291) vorgelagert ist, die sich bei Eindeckung oberhalb des Plateaus (5137) des überdeckten Ziegels befindet und zusammen mit der Fußverfalzung eine Treppendichtung bildet.

21. Falzziegel nach Anspruch 20,**dadurch gekennzeichnet**, daß zwischen der Stufe (3291) und der Seitenverfalzung (3) eine Aushöhlung (3292) vorgesehen ist, in die sich bei Eindeckung der Höcker (532) einlegt.

22. Falzziegel nach den Ansprüchen 18 und 20, **dadurch gekennzeichnet**, daß die vertikale Wand der Stufe (3291) zum Block (4953) hin gerichtet ist und dort endet.

23. Falzziegel nach wenigstens einem der Ansprüche 1 bis 22, **dadurch gekennzeichnet,** daß die innere Fußfalzrippe (427) höher ist als die mittlere und äußere Fußfalzrippe (425, 423) und bei Reihenverlegung bei der Eindeckung in eine am erhöhten Ziegelmittelfeld (612) im Kopfbereich vorhandene Kopffalznut (2111) eingreift.

24. Falzziegel nach Anspruch 23, **dadurch gekennzeichnet**, daß der Kopffalznut (2111) auf dem erhöhten Mittelfeld (612) eine Anschlagrippe (2113) vorgelagert ist.

25. Falzziegel nach einem der Ansprüche 1 bis 24, mit zwei Aufhängenasen (221) an der Ziegelrückseite, **dadurch** **gekennzeichnet**, daß im Bereich zwischen Aufhängenasen (221) eine Stapelrippe (225) angeordnet ist.

26. Falzziegel nach wenigstens einem der Ansprüche 1 bis 25, **dadurch gekennzeichnet**, daß die innere Seitenfalzrippe (517) an ihrer äußeren Flanke mit einem Absatz (5171) versehen ist, der bis zum Nutgrund reicht und im Querschnitt nach außen vorragt, und bei Eindeckung von einem Gegenabsatz (3171) überdeckt wird, der sich am äußeren Ziegelrand des Deckfalzteils (3) befindet.

27. Falzziegel nach wenigstens einem der Ansprüche 1 bis 26, **dadurch gekennzeichnet**, daß der seitenfalzseitige Ziegelrand unten einen nach außen vorspringenden Absatz (512) aufweist, der bei Eindeckung von einem Gegenabsatz (3271) überdeckt wird, der sich an der Deckfalzflanke (3132) befindet.

## Claims

1. Longitudinally displaceable interlocking roofing tile (1) having an upper-side profiling which is essentially uniform along its length and having a head border rib (211) extending across the entire width of the roofing tile and a side, top and foot interlocking part (5, 3, 4), the latter having an outer foot interlocking rib (423) and on the rear side, in the region of troughs (614, 616), possessing U-shaped ribs with oblique side walls on the two U-limbs, which ribs, together with the foot interlocking rib (423), form a box (9), and the foot-side plaster verge (962) running in a planar manner at essentially one height in the region of the side and top interlocking parts and of the raised central zone (612), a vertical side expansion joint being formed when the roofing tile is laid, characterized in that the box (9) is planar on the underside and is adjoined by the outer foot interlocking rib (423) and, at the end face (914) of the box (9), the plaster verge (961) is drawn downwards in a U-shape towards the roofing tile border, following the cross-section of the box (9), the surface of each trough (614, 616) reaching with a tongue (619), having a shallow curvature, as far as the plaster verge (961), in order to improve the material flow during pressing and to minimize the thickness of the body.

2. Interlocking roofing tile according to Claim 1, characterized in that the oblique side walls (912, 913) of the box (9) are taken in a planar manner as far as the end face (914) and have a uniform inclination which is such that they bear flat against the U-shaped surface form of the troughs (614, 616) of the covered roofing tile in a sealing manner when they are laid.

3. Interlocking roofing tile according to Claim 2, characterized in that the foot interlocking part (4) comprises, parallel to the outer foot interlocking r-b (423), a central foot interlocking rib (425) of the same height, which extends from the top rebate-side roofing tile border as far as the first box (9) and between the two boxes (9).

4. Interlocking roofing tile according to at least one of Claims 1 to 3, characterized in that an inner foot interlocking rib (427) runs between the two boxes (9).

5. Interlocking roofing tile according to Claim 4, characterized in that the flank of the inner foot interlocking rib (427) directed towards the central zone (6) lies in the same plane as central zone walls (911) of the boxes (9).

6. Interlocking roofing tile according to at least one of Claims 1 to 5, characterized in that each box (9) has a cavity (915) while leaving a minimum thickness (S) of the body to the surface of the trough tongue (961).

7. Interlocking roofing tile according to Claim 6, characterized in that the cavity (915) of the box (9) has a web (916) parallel to the foot interlocking ribs (423, 425), which web ends, in particular, flush with the underside of the box.

8. Interlocking roofing tile according to at least one of Claims 1 to 7, characterized in that the plaster verge (961) of the two troughs (614) in the foot region lies below the plaster verge (962) of the side interlocking part (5), central zone (6) and top interlocking part (3).

9. Interlocking roofing tile according to at least one of Claims 1 to 8, characterized in that the inclination of the flanks (518, 613, 615, 313) of the troughs (614, 616) - measured in a normal of the base area of the troughs - is the same even in the region of the curved tongue (619) as in the centre of the roofing tile.

10. Interlocking roofing tile according to at least one of Claims 1 to 9, characterized in that the tongue (619) tapers and narrows in the direction of the foot of the roofing tile.

11. Interlocking roofing tile according to one of Claims 1 to 10, having a hump (532) arranged in the foot region of the side interlocking part, in front of which hump a water shunt (531) is arranged as a collector for side interlocking grooves, characterized in that the top interlocking part (3) has an outer and an inner top interlocking rib (323, 325), which are connected at the foot side by-a connecting rib (3293) which, analogously to the path taken by the water shunt , extends obliquely as far as an inner flank (3132), which forms the underside connection of the top interlocking part (3) to the trough (616).

12. Interlocking roofing tile according to one of Claims 1 to 11, having a side interlocking part (5), which has an outer and an inner side interlocking groove (514, 516), and a peg (2133), directed towards the side interlocking part, of the head border rib (211), characterized in that the peg (2133) runs in line with the inner side interlocking groove (516).

13. Interlocking roofing tile according to Claim 12, characterized in that the roofing tile (1) has, in the head/top interlocking corner (26), an upper and lower corner cutout (2951, 2952) and a W-rib (2953) is led around the corner cutouts as far as the roofing tile border, as an extension of the head border rib (211), the peg (2133) coming to lie in the lower corner cutout (2952) during laying.

14. Interlocking roofing tile according to one of Claims 1 to 13, having at least one corner cutout in the foot/side interlocking corner, characterized in that two corner cutouts (4851, 4852) are present in the foot/side interlocking corner (4) and the outer foot interlocking rib (423) has a W-rib (4853) which is led around the two corner cutouts, and in that the outer W-limb of the W-rib (4853) runs parallel to the outside of the side rebate-side roofing tile border and ends freely there.

15. Interlocking roofing tile according to one of Claims 1 to 14, characterized in that the outer foot interlocking rib (423) is designed in the region of the foot/side interlocking corner (48) along the box (9) in the form of a plateau (4854), which extends primarily over the entire length of the box and is preferably the same height as the outer foot interlocking rib (423).

16. Interlocking roofing tile according to one of Claims 1 to 15, characterized in that the central foot interlocking rib (425) is designed, in the region of the foot/top interlocking corner (49), as a plateau (4954), which extends as far as the head-side end of the adjacent box and preferably is the same height as the outer foot interlocking rib (423).

17. Interlocking roofing tile according to Claims 11 and 16, characterized in that the connecting rib (3293) ends on the outer flank of the plateau (4954), which flank simultaneously forms the boundary for the hollow (3292).

18. Interlocking roofing tile according to Claims 14 and 16, characterized in that a block (4953), which provides the connection to the outer flank of the plateau (4954) and which, furthermore, is inserted into the upper corner cutout (4851) of the foot/side interlocking corner when the roofing tiles are laid, is arranged in front of the central foot interlocking rib (425) in the foot/top interlocking corner (49).

19. Interlocking roofing tile according to Claim 14, having a hump (532) in the foot/side interlocking corner (48), characterized in that a plateau (5137), in that [sic] adjoins both the upper (4851) and the lower corner cutouts (4852) and is situated deeper than the hump (532), is arranged in front of the hump (532).

20. Interlocking roofing tile according to Claim 19, characterized in that a step (3291), which is situated above the plateau (5137) of the covered roofing tile during laying and forms a step seal together with the foot interlocking rebate, is arranged in front of the central foot interlocking rib (425) in the foot/top interlocking corner (49).

21. Interlocking roofing tile according to Claim 20, characterized in that a hollow (3292), into which the hump (532) is inserted during laying, is provided between the step (3291) and the side interlocking rebate (3).

22. Interlocking roofing tile according to Claims 18 and 20, characterized in that the vertical wall of the step (3291) is directed towards the block (4953) and ends there.

23. Interlocking roofing tile according to at least one of Claims 1 to 22, characterized in that the inner foot interlocking rib (427) is higher than the central and outer foot interlocking ribs (425, 423) and, when laying in rows, engages in a head interlocking groove (2111) present on the elevated roofing tile central zone (612) in the head region during laying.

24. Interlocking roofing tile according to Claim 23, characterized in that a stop rib (2113) is arranged in front of the head interlocking groove (2111) on the elevated central zone (612).

25. Interlocking roofing tile according to one of Claims 1 to 24, having two suspension lugs (221) on the rear side of the tile, characterized in that a stacking rib (225) is arranged in the region between suspension lugs (221).

26. Interlocking roofing tile according to at least one of Claims 1 to 25, characterized in that the inner side interlocking rib (517) is provided on its outer flank with a shoulder (5171), which extends as far as the base of the groove, projects outwards in cross-section and is covered by a mating shoulder (3171) during laying, which mating shoulder is situated on the outer roofing tile border of the top interlocking part (3).

27. Interlocking roofing tile according to at least one of Claims 1 to 26, characterized in that the side rebate-side roofing tile border has an outwardly protruding shoulder (512) at the bottom, which is covered by a mating shoulder (3271) during laying, which mating shoulder is situated on the top interlocking flank (3132).

## Revendications

1. Tuile à emboîtement (1), à coulissement longitudinal, comportant un profil supérieur qui reste sensiblement le même sur sa longueur ainsi qu'une nervure de bordure de tête (211) s'étendant sur toute la largeur de la tuile et un élément d'emboîtement latéral, un élément d'emboîtement de recouvrement et un élément d'emboîtement de base (5, 3, 4), ce dernier présentant une nervure d'emboîtement de base (423) extérieure et possédant dans la région d'auges (614, 616) et sur la face arrière des nervures en forme de U avec des parois latérales obliques sur les deux bras du U, qui forment conjointement avec la nervure de la rainure de base (423) un caisson (9), et l'arête (962) du côté de la base, dans la région de la partie d'emboîtement latéral et de la partie d'emboîtement de recouvrement et du panneau central (612) surélevé, s'étend sensiblement à plat sur un niveau, une fente de séparation latérale verticale se formant lors du recouvrement de la tuile caractérisée en ce que le caisson (9) est plan sur la face inférieure, en ce qu'à celui-ci se raccorde la nervure d'emboîtement de base (423) et en ce que sur la face frontale (914) du caisson (9), l'arête (961) - suivant la section du caisson (9) - s'étend en forme de U vers le bas jusqu'au bord de la tuile, la surface de chaque auge (614, 616) parvenant jusqu'à l'arête (961) avec une languette (619) recourbée plate pour améliorer le flux de matériau lors du pressage et pour minimiser l'épaisseur de la pâte.

2. Tuile à emboîtement selon la revendication 1, caractérisée en ce que les parois latérales (912, 913) obliques du caisson (9) sont réalisées planes jusqu'à la face frontale (914) et présentent une telle inclinaison identique que lors du recouvrement, elles viennent en appui de surface intime sur la surface en forme de U des auges (614, 616) de la tuile recouverte.

3. Tuile à emboîtement selon la revendication 2, caractérisée en ce que la partie d'emboîtement de base (4) comprend parallèlement à la nervure d'emboîtement de base extérieure (423) une nervure d'emboîtement de base médiane (425) de même hauteur qui s'étend depuis le bord de la tuile du côté de l'emboîtement de recouvrement jusqu'au premier caisson (9) ainsi qu'entre les deux caissons (9).

4. Tuile emboîtement selon au moins une quelconque des revendications 1 à 3, caractérisée en ce qu'une nervure d'emboîtement de base (427) s'étend entre les deux caissons (9).

5. Tuile a emboîtement selon la revendication 4, caractérisée en ce que le flanc de la nervure d'emboîtement de base (427) intérieure qui est dirigé vers le panneau central (6) se trouve dans le même plan que les parois (911) du panneau central des caissons (9).

6. Tuile à emboîtement selon au moins l'une quelconque des revendications 1 à 5, caractérisée en ce que chaque caisson (9) présente une cavité (915) en laissant une épaisseur de pâte minimum (S) par rapport à la surface de la languette de l'auge (961).

7. Tuile à emboîtement selon la revendication 6, caractérisée en ce que la cavité (915) du caisson possède parallèlement aux nervures d'emboîtement de base (423, 425) une traverse (916) qui se termine en particulier en affleurement avec la face inférieure du caisson.

8. Tuile à emboîtement selon au moins l'une quelconque des revendications 1 à 7, caractérisée en ce que l'arête (961) des deux auges (614) dans la région de base. se trouve au-dessous de l'arête (962) de la partie d'emboîtement latéral (5), du panneau central (6) et de la partie d'emboîtement de recouvrement (3).

9. Tuile à emboîtement selon au moins l'une quelconque des revendications 1 à 8, caractérisée en ce que l'inclinaison des flancs (5l8, 613, 615, 313) des auges (614, 616) - mesurée suivant une perpendiculaire à la surface de base des auges - est aussi la même dans la région de la languette (619) courbée qu'au milieu de la tuile.

10. Tuile à emboîtement selon au moins l'une quelconque des revendications 1 à 9, caractérisée en ce que la languette (619) diminue et se rétrécit dans la direction de la base de la tuile.

11. Tuile à emboîtement selon l'une quelconque des revendications 1 à 10, comportant une bosse (532) agencée dans la région de la base de la partie d'emboîtement latéral, devant laquelle est agencé une chicane à eau (531) servant de collecteur pour les rainures d'emboîtement latérales, caractérisée en ce que la partie d'emboîtement de recouvrement (3) présente des nervures d'emboîtement de recouvrement extérieure et intérieure (323, 325) qui sont reliées du côté de la base par une nervure de raccordement (3293) qui s'étend en oblique - de manière analogue au tracé de la chicane à eau - jusqu'à un flanc intérieur (3132) qui forme par rapport à l'auge (616) une liaison de la partie d'emboîtement de recouvrement du côté inférieur.

12. Tuile à emboîtement selon l'une quelconque des revendications 1 à 11, comportant un élément d'emboîtement latéral (5) présentant des rainures d'emboîtement latérales exterieure et intérieure (514, 516) ainsi qu'un tenon (2133) de la nervure de bordure de tête (211) qui est dirigé sur la partie d'emboîtement latéral, caractérisée en ce que le tenon (2l33) s'étend dans le prolongement de la rainure d'emboîtement latérale intérieure (516).

13. Tuile à emboîtement selon la revendication 12, caractérisée en ce que la tuile (1) présente dans le coin d'emboîtement de recouvrement de tête (29) des découpes d'encoignure supérieure et inférieure (2951, 2952) et, dans le prolongement de la nervure de bordure de tête (211), une nervure en forme de W (2953) est conduite autour des découpes d'encoignure jusqu'au bord de la tuile, le recouvrement des tenons (2133) s'arrêtant dans la découpe d'encoignure inférieure (2952).

14. Tuile à emboîtement selon l'une quelconque des revendications 1 à 13, comportant au moins une découpe d'encoignure dans le coin d'emboîtement latéral de base, caractérisée en ce qu'il est prévu dans le coin d'emboîtement latéral de base (4) deux découpes d'encoignure (4851, 4852) et en ce que la nervure d'emboîtement de base (423) présente une nervure en forme de W (4853) qui est menée autour des deux découpes d'encoignure et en ce que le bras extérieur de la nervure en W (4853) s'étend parallèle à la face extérieure du bord de la tuile du côté de l'emboîtement latéral et s'y termine librement.

15. Tuile à emboîtement selon l'une quelconque des revendications 1 à 14, caractérisée en ce que dans la région du coin d'emboîtement latéral de base (48) le long du caisson (9), la nervure d'emboîtement de base extérieure (423) est réalisée sous la forme d'un plateau (4854) qui s'étend principalement sur toute la longueur du caisson et qui présente de préférence la même hauteur que la nervure d'emboîtement de base extérieure (423).

16. Tuile à emboîtement selon l'une quelconque des revendications 1 à 15, caractérisée en ce que dans la région du coin d'emboîtement de recouvrement de base (49), la nervure d'emboîtement de base médiane (425) est réalisée sous la forme d'un plateau (4954) qui s'étend jusqu'à l'extrémité côté tête du caisson voisin et qui présente de préférence la même hauteur que la nervure d'emboîtement de base extérieure (423).

17. Tuile à emboîtement selon les revendications 11 et 16, caractérisée en ce que la nervure de liaison (3293) se termine sur le flanc extérieur du plateau (4954) qui forme en même temps la délimitation pour l'évidement (3292).

18. Tuile à emboîtement selon les revendications 14 et 16, caractérisée en ce que dans le coin d'emboîtement de recouvrement de base (49) de la nervure d'emboîtement de base médiane (425) est monté un bloc (4953) qui crée la liaison avec le flanc extérieur du plateau (4954) et qui s'insère dans la découpe d'encoignure supérieure (4851) du coin d'emboîtement latéral de base lors du recouvrement de la tuile.

19. Tuile à emboîtement selon la revendication 14 comportant une bosse (532) dans le coin d'emboîtement latéral de base (48), caractérisée en ce que devant la bosse (532) est agencé un plateau qui se raccorde non seulement à la découpe d'encoignure supérieure (4851) mais aussi à la découpe d'encoignure inférieure (4852) et qui se trouve plus bas que la bosse (532).

20. Tuile à emboîtement selon la revendication 19, caractérisée en ce que dans le coin d'emboîtement de recouvrement de base (49) de la nervure d'emboîtement de base médiane (425) est monté un gradin (3291) qui se trouve lors du recouvrement au-dessus du plateau (5137) de la tuile recouverte et qui forme avec l'emboîtement de base un joint en escalier.

21. Tuile à emboîtement selon la revendication 20, caractérisée en ce qu'il est prévu entre le gradin (3291) et l'emboîtement latéral (3) un évidement (3292) dans lequel vient s'insérer la bosse (532) lors du recouvrement.

22. Tuile à emboîtement selon les revendication 18 et 20, caractérisée en ce que la paroi verticale du gradin (3291) est dirigée vers le bloc (4953) où elle prend fin.

23. Tuile à emboîtement selon au moins l'une quelconque des revendications 1 à 22, caractérisée en ce que la nervure d'emboîtement de base intérieure (427) est plus haute que les nervures d'emboîtement de base médiane et extérieure (425, 423) et en ce que, lors de la pose en rangées au recouvrement, cette nervure s'engage dans une rainure d'emboîtement de tête (2111) se trouvant sur le panneau central surélevé (612) dans la région de tête.

24. Tuile à emboîtement selon la revendication 23, caractérisée en ce qu'une nervure de butée (2113) est montée devant la rainure d'emboîtement de tête (2111) sur le panneau central surélevé (612)

25. Tuile à emboîtement selon l'une quelconque des revendications 1 à 24, comportant deux ergots de suspension (221) sur la face arrière de la tuile, caractérisée en ce qu'une nervure d'empilage (225) est agencée dans la région située entre deux ergots de suspension (221).

26. Tuile emboîtement selon au moins l'une quelconque des revendications 1 à 25, caractérisée en ce que la nervure d'emboîtement latérale (517) intérieure est pourvue sur son flanc extérieur d'un talon (5171) qui va jusqu'au fond de la rainure et qui, dans sa section, fait saillie vers l'extérieur et qui, lors du recouvrement, est recouvert par un contre-talon (3171) qui se trouve sur le bord extérieur de la tuile de la partie d'emboîtement de recouvrement (3).

27. Tuile a emboîtement selon au moins l'une quelconque des revendications 1 à 26, caractérisée en ce que le bord de la tuile du côté de l'emboîtement latéral présente sur le bas un talon (512) faisant saillie vers l'extérieur qui, lors du recouvrement, est recouvert par un contre-talon (3271) qui se trouve sur le flanc d'emboîtement de recouvrement (3132).
